# DEMANDE DE BREVET EUROPEEN

(11) **EP 0 134 751 A1**
(43) Date de publication de la demande: **20.03.1985**
(21) Numéro de dépôt: 84810128.3
(22) Date de dépôt: 19.03.1984
(51) Int. Cl.: H04R 1/34, H04R 1/08

(54) **Microphone à ouverture variable**

(30) Priorité: 17.03.1983 CH 1462/83
(71) Demandeur: Grigioni, Antoni Alberto, CH-6948 Porza (CH)
(72) Inventeur: Grigioni, Antoni Alberto, CH-6948 Porza (CH)

(57) **Abrégé**

Le microphone (1.a) est transféré à l'intérieur d'une cave résonnante (4) et passe d'une réception sphérique à une réception ipercardioide et vice versa (3.a, 3.b) passant les étages intermédiaires.

Pour éviter bruits indésirables, le microphone est suspendu dans la cave résonnante (4) avec des champs magnétiques.

## Description

Jusqu'à maintenant les microphones directionnels n'ont pas permis la modulation du champ de réception, demandant un pointage continu pour suivre une conversation ou un événement sportif.

Ces appareils sont composés d'un microphone placé au fond postérieur d'une cave résonnante, la longueur de laquelle détermine l'ouverture du champ de réception phonique du microphone.

Pour suivre les variations de prise de champ d'une caméra on devrait changer la cave résonnante à chaque variation.

Dans la situation actuelle un technicien du son doit suivre la caméra dans chaque mouvement et doit supplir aux lacunes de l'équipement en apportant le même vers l'action faisant obstacle à la reprise filmée.

La solution est de placer un microphone capable de suivre les variations de champ de la caméra sur la même de façon d'être coaxial à la ligne de reprise.

L'inversion est expliquée dans la description d'une forme d'exécution de l'appareil, illustrée dans les illustrations dans les quels:
Fig. 1 Illustre la capsule microphonique (l.a) installée dans un conténiteur.
Fig.2 Illustre une vue frontale d'une section trasversale de l'appareil ou l'on voit la suspension avec champs magnétiques.
Fig.3+4 Illustre la cave résonnante avec le microphone dans trois diverses positions.

Cet appareil est formé d'une capsule microphonique (l.a) placée dans un corps qui est à sa fois suspendu dans une cave résonnante (4) avec des champs magnétiques (Fig.2)

Cette suspension évite chaque friction entre le microphone et son récipient et la cave résonnante, évitant des bruits indésirables.

Quand le micrpohone et con récipient (1.a) sont déplacées longitudinalment à l'interieur de la cave résonnante (4), la réception changera entre sphérique (3.a), cardioide (3.b) a ipercardioide (Fig.4).

## Revendications

1. Un appareil pour la réception du son, composé par une cave résonnante (4) conténant un microphone (l.a), le microphone se déplace à l'intérieur de la cave résonnante en sens longitudinal de façon de varier (3.a, 3.b) la directivité de réception de l'appreil de sphérique à ipercardioide.

2. Un appareil comme dans la revendication 1. caractérizé du fait que le . microphone est suspendu à l'intérieur de la cave résonnante au moyen de champs magnétiques (Fig.2) pour lui empêcher d'entrer en contacte avec les parois de la cave résonnante.
